# EUROPÄISCHE PATENTSCHRIFT

(11) **EP 0 598 927 B1**
(45) Veröffentlichungstag und Bekanntmachung des Hinweises auf die Patenterteilung: **17.08.1994**
(21) Anmeldenummer: 92118491.7
(22) Anmeldetag: 29.10.1992
(51) Int. Cl.: E05C 9/04

(54) **Betätigungsgetriebe für Beschläge an Fenstern, Türen oder dergleichen**
Actuating mechanism for window, door and likely fittings
Mécanisme d'actionnement d'une ferrure de fenêtre, porte et ouvrants similaires

(43) Veröffentlichungstag der Anmeldung: 01.06.1994
(73) Patentinhaber: W. HAUTAU GMBH, D-31689 Helpsen (DE)
(72) Erfinder: Lahmann, Ernst, W-3061 Meerbeck (DE)
(74) Vertreter: Fricke, Joachim, Dr.

(56) Entgegenhaltungen:
- EP-A- 0 229 582
- FR-A- 2 427 450
- GB-A- 2 237 601

## Beschreibung

Die Erfindung betrifft ein Betätigungsgetriebe für Beschläge an Fenstern, Türen oder dgl. mit den Merkmalen des Oberbegriffs des Anspruchs 1.

Solche Getriebe sind in verschiedenen Ausführungsformen bekannt und so ausgebildet, daß beim Drehen des Handbetätigungselementes die beiden Getriebestangen gleichzeitig und damit synchron in entgegengesetzten Richtungen oder gegenläufig verschoben werden. Die Getriebestangen übertragen diese Bewegung zu gleichen oder unterschiedlichen Zwecken an verschiedene Bereiche des betreffenden Rahmens. (Vgl. die EP-A-338621 bzw. die EP-A-501803).

Die Betätigungsgetriebe werden verdeckt in eine zumeist genormte umlaufende Falznut des betreffenden Rahmens eingesetzt, und zwar so, daß das Betätigungsgetriebe in eine besondere Ausnehmung am Grunde der Nut eingeschoben wird, so daß die Getriebestangen in der Nut liegen, welche durch eine Abdeckschiene zum Falz hin abgedeckt ist. Die Deckschiene ist fest mit dem Rahmenteil verbunden. Bei den hier interessierenden bekannten Betätigungsgetrieben greift das Mitnehmerelement, das drehmäßig mit dem Handbetätigungselement verbunden ist, in eine der beiden Getriebestangen direkt ein um diese zu verschieben, wobei die Bewegung dieser Stange über ein ritzelförmiges Kupplungselement auf die andere Getriebestange übertragen wird. Bei den hier interessierenden bekannten Betätigungsgetrieben ist die Drehachse des ritzelförmigen Kupplungselementes senkrecht zur Ebene der Abdeckschiene oder senkrecht zur Drehachse des Handbetätigungselementes orientiert. Die Ritzelzahne weisen also zu den Seiten der Falznut. Das Mitnehmerelement ist dabei zahnradähnlich mit mehreren auf einem Teilkreis um die Drehachse angeordneten Mitnehmerzähnen ausgebildet und steht mit einem Zahnstangenabschnitt der einen Getriebestange in direktem Eingriff, welcher Zahnstangenabschnitt in unmittelbarer Nähe der Drehachse des Handbetätigungselementes und tangential zu dem Teilkreis des Mitnehmerzahnrades verläuft. In beiden Fällen ist der zur Übertragung der Verschiebebewegung am Mitnehmerelement zur Verfügung stehende Kraftarm vergleichsweise gering und entspricht nur einem Bruchteil der genormten Tiefe der Falznut. Dies bedeutet einerseits einen relativ hohen Kraftaufwand und andererseits ein ungünstiges Verhältnis zwischen Drehwinkel des Handbetätigungselementes und dem zugehörigen linearen Verstellweg der Getriebestangen. Wenn die genormte Breite der Falznut eingehalten werden soll, kann auch das ritzelförmige Kupplungselement nur relativ klein und damit schwach ausgebildet werden.

Bei einem anderen bekannten Betätigungsgetriebe (EP-A-229 582) ist ein rechteckiger Getriebekasten vorgesehen, der nach außen durch eine die Falznut abdeckende Deckschiene abgedeckt ist, an deren Unterseite die flachen Getriebestangen geführt sind. An der Bodenseite des Gehäuses ist ein Getriebeglied in Form eines Zahnstangenabschnittes geführt. Mit einer der Getriebestangen und dem Getriebeglied ist ein Zahnritzel in Eingriff, das in dem Gehäuse parallel zu der Drehachse eines Handbetätigungselementes gelagert ist. Dieses weist einen Kurbelarm auf, der über eine Zapfen/Schlitzverbindung mit einem Kupplungsglied gekuppelt ist, welches mit der auch mit dem Ritzel in Eingriff stehenden Getriebestange antriebsmäßig verbunden ist. Die Drehachse des Handbetätigungselementes liegt, wie die des Ritzels, zwischen den Getriebestangen einerseits und dem Getriebeglied andererseits. Die wirksame Länge des Kurbelarmes entspricht somit etwa der Hälfte der Tiefe des Getriebekastens. Für einen ausreichenden Verschiebeweg der Getriebestangen muß der Getriebekasten und entsprechend die den Getriebekasten aufnehmende Ausnehmung des entsprechenden Rahmenelementes eine ausreichende Tiefe aufweisen.

Demgegenüber ist es Aufgabe der Erfindung, das Betätigungsgetriebe gemäß der EP-A-229582 mit den Merkmalen des Oberbegriffs des Anspruchs 1 so weiterzubilden, daß ein günstiges Verhältnis zwischen Drehwinkel des Handbetätigungselementes und dem entsprechenden Verschiebeweg der Getriebestangen und ein günstiges Kraftverhältnis erreicht werden, ohne daß eine gegenüber den genormten Abmessungen abweichende Falznut in die Rahmenteile eingearbeitet werden muß.

Erfindungsgemäß wird die genannte Aufgabe durch die kennzeichnenden Merkmale des Anspruchs 1 gelöst.

Die Erfindung ermöglicht es für die Verschiebung der Getriebestangen praktisch den vollen Abstand zwischen der Drehachse des Handbetätigungselementes und der Außenfläche der Abdeckschiene für die wirksame Länge des Kraftarmes am Mitnehmerelement auszuschöpfen. Dadurch ergibt sich eine günstige Ausnutzung der über das Handbetätigungselement aufgebrachten Verstellkraft. Ferner braucht man für das Mitnehmerelement nicht mehr eine zahnradartige Ausbildung mit mehreren Mitnehmerzähnen, um einen ausreichenden Verschiebewg zu erzielen. Es genügt vielmehr ein einziger kurbelarmartiger Mitnehmer. Dies bedeutet, daß das Gehäuse des Betätigungsgetriebes auf der von der Abdeckschiene abgewandten Seite der Drehachse kürzer oder flacher ausgebildet werden kann, so daß eine geringere Einbautiefe benötigt wird und das Betätigungsgetriebe auch bei schmalen Rahmenprofilen eingesetzt werden kann. Es ergibt sich ein außerordentlich günstiges Verhältnis zwischen Drehwinkel des Mitnehmers und Betätigungselementes und der Länge des Verschiebeweges der Getriebestangen. Dies Verhältnis ist so günstig, daß ein Teil des Schwenkwinkels des Handbetätigungselementes dazu ausgenutzt werden kann, um nach Erreichen der Endstellung des Verschiebeweges das Mitnehmerelement gegenüber den Getriebestangen in eine das Getriebe in den Endstellungen sperrende Totpunktlage zu verdrehen. Ferner kann das ritzelförmige Kupplungselement entsprechend kräftig ausgebildet werden, weil einmal für den Durchmesser des Kupplungselementes ein Großteil der Tiefe der Falznut zur Verfügung steht und die einzelnen Ritzelzähne eine große Länge aufweisen können.

Die erfindungsgemäße Ausbildung ermöglicht es, das Betätigungsgetriebe mit seinen Außenabmessungen so auszubilden, daß es in eine genormte Falznut sowohl der Breite nach als auch der Tiefe nach ohne Veränderungen der Falznut eingesetzt werden kann, mit Ausnahme der üblichen Vertiefungen zur Aufnahme der Drehachse des Betätigungselementes und der Gehäuseabschnitte, die zur Festlegung des Betätigunsgetriebes im Rahmen dienen.

Die Erfindung wird nachfolgend anhand schematischer Zeichnungen an einem Ausführungsbeispiel näher erläutert.
- Figur 1: zeigt das Betätigungsgetriebe gemäß der Erfindung in auseinandergezogener perspektivischer Darstellung.
- Figur 2 und Figur 3: zeigen das Getriebe jeweils im Längsschnitt in der einen und in der anderen Endstellung der Getriebestangen.

Das Betätigugsgetriebe gemäß der Erfindung weist ein zweischaliges Getriebegehäuse 1a, 1b mit einem mittleren Ansatz und einer darin befindlichen Öffnung 2 auf, in die die seitlichen Lagerzapfen eines kurbelarmartigen Mitnehmerelementes 3 zur drehbaren Lagerung dieses Elementes eingreifen können. Das Mitnehmerelement weist eine Vierkantbohrung 4 zum Einstecken der Steckachse eines nicht gezeigten Handbetätigungselementen auf, dessen Drehachse mit 25 bezeichnet ist. Das Handbetätigungselement und der Mitnehmer sind auf diese Weise zu einer drehbaren Einheit gekuppelt. Das Mitnehmerelement 3 weist im dargestellten Beispiel einen radial vorspringenden Kurbel- oder Mitnehmerarm 5 auf, dessen freies Ende ein abgerundetes Profil aufweist.

Das Gehäuse wird im Bereich einer nicht dargestellten Falznut des betreffenden Rahmenteils von der Falzseite her eingesetzt wozu in dem Rahmenteil im Bereich der Falznut eine Ausnehmung auf geeignete Weise, z.B. mit Hilfe eines Bohrersatzes eingearbeitet wird. Das Gehäuse ist so ausgebildet, daß sein langgestreckter Teil der Breite und der Höhe nach der Breite und Tiefe der Falznut entspricht, während der mittlere Ansatz und die beiden seitlichen Ansätze 30 in die zusätzlich eingearbeitete Ausnehmung eingreifen.

Die Falznut wird nach außen durch eine übliche Abdeckschiene 6 abgedeckt, wobei die beiden Gehäusehälften 1a, 1b so ausgebildet sind, daß sie die Abdeckschiene 6 im Bereich von Randausnehmungen der Abdeckschiene übergreifen, wie dies aus den Figuren 2 und 3 hervorgeht.

Direkt auf der Unterseite der Abdeckschiene 6 sind als Flachstangen ausgebildete Getriebestangen 7, 8 angeordnet, die im dargestellten Beispiel geradlinig ausgebildet sind und in einer gemeinsamen Ebene liegen. In einer Endstellung des Betätigungsgetriebes (Fig. 2) stoßen die Getriebestangen 7, 8 nahezu aneinander, während sie in der anderen Endstellung (Fig. 3) mit ihren Enden einen vorbestimmten, dem Stellweg entsprechenden Abstand aufweisen. Der maximale Stellweg jeder der beiden Stangen entspricht der Hälfte des aus Figur 3 ersichtlichen Abstandes.

Wie aus den Figuren 2 und 3 hervorgeht, weist das Mitnehmerelement 3 eine wirksame Kurbelarmlänge auf, die praktisch dem Abstand zwischen der Drehachse 25 und zumindestens der Außenfläche der Abdeckschiene 6 entspricht. Dies wird dadurch möglich, daß der Mitnehmer- oder Kurbelarm 5 des Mitnehmerelementes 3 durch entsprechende Schlitze oder Ausnehmungen der Getriebeteile hindurchragt und in die Eingriffsausnehmung 19 eines Eingriffselementes 14 eingreift. Dieses Eingriffselement weist einen Basisabschnitt 15 von größeren Abmessungen und schmälere Ansätze 16 auf. Wie aus den Figuren ersichtlich ist, greifen die Ansätze 16 zur Führung des Eingriffselementes 14 in einen Längsschlitz 18 der Abdeckschiene 6 ein, während der Basisabschnitt 15 auf der Unterseite der Abdeckschiene 6 aufliegt und zugleich frei in ein Fenster 17 der Getriebestange 7 eingreift. In Längsrichtung versetzt gegenüber dem Fenster 17 weist die Getriebestange 7 auf der nach innen weisenden Flachseite einen gezahnten Abschnitt 20 auf mit dem in ständigem Eingriff ein ritzelförmiges Kupplungselement 11 steht, das mit seinen Lagerzapfen 12 in Lagerbohrungen 13 der beiden Gehäusehälften 1a, 1b eingreift. Die Drehachse 26 des Kupplungselementes 11 verläuft parallel zur Drehachse 25 des Handbetätigungselementes. An der von der Abdeckschiene 6 abgewandten Seite des Gehäuses und damit am Grunde der Falznut ist ein langgestrecktes profiliertes Getriebeelemente 9 geführt, das einen Längsschlitz 10 aufweist, durch den in allen Stellungen des Getriebes der Mitnehmerarm 5 greift. Das Querschnittsprofil des Getriebeelementes 9 ist so gewählt, daß es eine ausreichende Steifigkeit aufweist und zugleich am innenliegenden Bereich des Gehäuses geführt ist. An einem Ende weist das Getriebeelement 9 einen gezahnten Abschnitt 21 auf, in den das Kupplungselement 11 zur Kupplung des Getriebeelementes 9 mit der Getriebestange 7 eingreift. Im Bereich des anderen Endes weist das Getriebeelement 9 Eingriffsabschnitte 22 auf, die in Randaussparungen 23 der anderen Getriebestange 8 eingreifen, so daß das Getriebeteil 9 und die Getriebestange 8 eine verschiebliche Einheit bilden.

Wie aus Figur 2 und 3 ersichtlich ist, sind das Eingriffselement 14 in das Fenster 17 und das Getriebeelement 9 in die Randausnehmungen 23 der Getriebestange 8 lose eingesetzt. Sie werden in dieser Stellung durch die Führung in dem Getriebegehäuse bzw. an der Abdeckschiene 6 zuverlässig gehalten.

Die Figuren 2 und 3 zeigen jeweils die Endstellungen der Getriebestangen 7, 8 und des Mitnehmerelementes 3. Es ist ersichtlich, daß aufgrund der Ausbildung des Mitnehmerarmes 5 und des Eingriffselementes 14 die Getriebestangen 7 und 8 die in Figur 2 und 3 gezeigte Endstellung jeweils früher erreichen als das Mitnehmerelement 3 seine Winkelendstellung. Die zusätzliche Bewegung des Mitnehemrelementes 3 ohne Verschieben der Getriebestange dient dazu, das Mitnehmerelement gegenüber der profilierten Öffnung 24 des Eingriffselementes 14 in eine Totpunktlage zu bringen, die durch die gestrichelten Linien 27 und 28 wiedergegeben ist. Diese Linien gehen in den Endstellungen durch die Drehachse 25 des Handbetätigungselementes und fallen mit der Längsmittellinie des Mitnehmerarmes 5 zusammen und stehen jeweils senkrecht auf den Öffnungsflächen 24 des Eingriffselementes. Das bedeutet, daß in diesen Stellungen das Getriebe jeweils gesperrt ist. Zur Entsperrung steht jeweils ein bestimmter Leerweg für die Drehung des Mitnehmerelementes 3 zur Verfügung, wie dies aus den Figuren 2 und 3 ohne weiteres ersichtlich ist.

Das Getriebegehäuse ist auf der der Abdeckschiene 6 abgewandten Seite der Drehachse 25 bei 1b (Fig. 3) abgeflacht oder abgeschnitten, was die Eingriffstiefe des Gehäuses in die zusätzliche Ausnehmung des Rahmens verringert. Die große Länge des Kurbelarmes oder Mitnehmerarmes 5 wird dadurch nicht beeinträchtigt.

## Patentansprüche

1. Betätigungsgetriebe für Beschläge an Fenstern, Türen oder dgl. mit einem um eine Drehachse (25) drehbaren Handbetätigungselement, einem mit diesem zum Mitdrehen gekuppelten Mitnehmerelement (3), zwei in Gegenrichtung synchron durch das Handbetätigungselement verschiebaren, verdeckt in einer Falznut eines Rahmenteils des Fensters oder dgl. in einer gemeinsamen Ebene an der Unterseite einer die Falznut abdeckenden Abdeckschiene (6) angeordneten flachen Getriebestangen (7,8) und wenigstens einem parallel zur Drehachse (25) gelagerten ritzelförmigen Kupplungsglied (11), welches mit einer Getriebestange (8) über ein mit dieser mitverschiebliches Getriebeglied (9) in Eingriff steht, wobei das Mitnehmerelement (3) mit einer Stange antriebsmäßig in Eingriff steht und die Getriebeteile in einem - im Bereich der Falznut in eine Ausnehmung des Rahmenteils einsetzbaren - Getriebegehäuse (la,lb) geführt bzw. gelagert sind,
**dadurch gekennzeichnet,**
daß das Mitnehmerelement (3) als Kurbelarm (5) mit einer wirksamen Kurbelarmlänge gleich dem Abstand zwischen der Drehachse (25) und der Außenfläche der Abdeckschiene (6) ausgebildet ist und das Mitnehmerelement (3) antriebsgemäß mit der direkt unter der Abdeckschiene (6) angeordneten Getriebestange (7) in Eingriff steht, das mit der einen Getriebestange (8) verschiebliche Getriebeglied (9) zwischen der Drehachse (25) und der Abdeckschiene (6) angeordnet ist und das Getriebeglied (9), die andere Getriebestange (7) und die Abdeckschiene (6) jeweils einen Längsschlitz (10, 17, 18) für den Durchgriff bzw. Eingriff des Kurbelarmes (5) aufweisen.

2. Betätigungsgetriebe nach Anspruch 1,
**dadurch gekennzeichnet,**
daß in den Längsschlitz (17) der einen Getriebestange (7) ein auch in den Schlitz (18) der Abdeckschiene (6) eingreifendes Eingriffselement (14) für den Kurbelarm (5) einsetzbar ist, dessen Eingriffsausnehmung (24) zugleich so profiliert ist, daß in beiden Endstellungen (27,28) des Betätigungsgetriebes der Kurbelarm (5) sich gegenüber dem Profil der Eintrittsöffnung (24) in einer das Getriebe sperrenden Totpunktlage befindet.

3. Betätigungsgetriebe nach Anspruch 2,
**dadurch gekennzeichnet,**
daß das Eingriffselement (14) einen an der Unterseite der Abdeckschiene (6) anliegenden breiten Basisabschnitt (15) aufweist und mit diesem in das Längsfenster (17) der Getriebestange (7) eingesetzt ist und mit wenigstens einem von diesem vorspringenden, in den Längsschlitz (18) der Abdeckschiene (6) eingreifenden Führungsansatz (16) versehen ist.

4. Betätigungsgetriebe nach Anspruch 1,
**dadurch gekennzeichnet,**
daß das Getriebegehäuse (1a,1b) einen der Breite und der Höhe nach den Abmessungen der Falznut entsprechenden, langgestreckten Teil aufweist, in dem das mit dem ritzelförmigen Kupplungsglied (11) in Eingriff stehende Getriebeglied (9) geführt ist.

## Claims

1. An actuating mechanism for fittings on windows, doors or the like, having a manual actuation member rotatable about an axis of rotation (25), an entrainment member (3) coupled to the said manual actuation member for joint rotation, two flat transmission rods (7, 8) displaceable synchronously in opposite directions by the manual actuation member and arranged covered in a groove in a frame part of the window or the like in a common plane on the underside of a covering rail (6) covering the groove, and at least one pinion-shaped coupling member (11) mounted parallel to the axis of rotation (25) and engaging with one transmission rod (8) by way of a transmission member (9) jointly displaceable therewith, wherein the entrainment member (3) engages in a driving manner with a rod and the mechanism parts are guided or mounted in a mechanism housing (1a, 1b) insertable into a recess in the frame part in the region of the groove, **characterized in that** the entrainment member (3) is constructed as a crank arm (5) with an effective length equal to the distance between the axis of rotation (25) and the outer face of the covering rail (6), and the entrainment member (3) engages in a driving manner with the transmission rod (7) arranged directly under the covering rail (6), the transmission member (9) displaceable with one transmission rod (8) is arranged between the axis of rotation (25) and the covering rail (6), and the transmission member (9), the other transmission rod (7) and the covering rail (6) each have a longitudinal slot (10, 17, 18) for the crank arm (5) to pass through or engage.

2. An actuating mechanism according to Claim 1, **characterized in that** an engagement member (14) - also engaging in the slot (18) in the covering rail (6) - for the crank arm (5) is insertable into the longitudinal slot (17) in one transmission rod (7), the engagement recess (24) of the said engagement member (14) being profiled at the same time in such a way that in the two end positions (27, 28) of the actuating mechanism the crank arm (5) is - relative to the profile of the entry opening (24) - in a dead-centre position locking the mechanism

3. An actuating mechanism according to Claim 2, **characterized** **in that** the engagement member (14) comprises a wide base portion (15) resting against the underside of the covering rail (6) and is inserted with the said base portion (15) into the longitudinal window (17) of the transmission rod (7) and is provided with at least one guide attachment (16) projecting therefrom and engaging in the longitudinal slot (18) of the covering rail (6).

4. An actuating mechanism according to Claim 1, **characterized in that** the transmission housing (1a, 1b) has an elongate part which corresponds in width and height to the dimensions of the groove and in which the transmission member (9) engaging with the pinion-shaped coupling member (11) is guided.

## Revendications

1. Mécanisme d'actionnement pour ferrures de fenêtres, de portes ou analogues, comprenant un élément d'actionnement manuel tournant autour d'un axe de rotation (25), un élément d'entraînement (3) accouplé à ce dernier afin qu'il puisse tourner en même temps, deux tiges du mécanisme (7, 8) plates pouvant être déplacées en sens inverse de façon synchrone par l'élément d'actionnement manuel, qui sont dissimulées dans une rainure d'une partie du cadre de la fenêtre ou analogue dans un plan commun sur la face inférieure d'une bande de recouvrement (6) recouvrant la rainure, et au moins un organe d'accouplement (11) en forme de pignon et monté parallèlement à l'axe de rotation (25), qui est en prise avec une tige du mécanisme (8) par le biais d'un organe du mécanisme (9) pouvant être déplacé en même temps que cette dernière, sachant que l'élément d'entraînement (3) est en liaison d'entraînement avec une tige et que les pièces du mécanisme sont guidées ou montées dans un carter de protection du mécanisme (1a, 1b) pouvant être placé dans un creux du cadre, dans la zone de la rainure, caractérisé en ce que l'élément d'entraînement (3) est réalisé en tant que bras de manivelle (5) ayant une longueur active égale à la distance entre l'axe de rotation (25) et la surface extérieure de la bande de recouvrement (6) et en ce que l'élément d'entraînement (3) est en liaison d'entraînement avec la tige du mécanisme (7) qui est disposée directement en dessous de la bande de recouvrement (6), en ce que l'organe du mécanisme (9) pouvant être déplacé en même temps que l'une des tiges du mécanisme (8) est disposé entre l'axe de rotation (25) et la bande de recouvrement (6), et en ce que l'organe du mécanisme (9), l'autre tige du mécanisme (7) et la bande de recouvrement (6) présentent chacun une fente longitudinale (10, 17, 18) pour le passage ou l'encastrement du bras de manivelle (5).

2. Mécanisme d'actionnement selon la revendication 1, caractérisé en ce qu'un élément d'encastrement (14) pour le bras de manivelle (5) s'encastrant également dans la fente (18) de la bande de recouvrement (6) peut être placé dans la fente longitudinale (17) de l'une des tiges du mécanisme (7), élément d'encastrement dont le creux d'encastrement (24) est en même temps profilé de manière à ce que, dans les deux positions extrêmes (27, 28) du mécanisme d'actionnement, le bras de manivelle (5) se trouve dans une position de point mort bloquant le mécanisme par rapport au profilé de l'ouverture d'entrée (24).

3. Mécanisme d'actionnement selon la revendication 2, caractérisé en ce que l'élément d'encastrement (14) présente une partie de base (15) large appliquée contre la face inférieure de la bande de recouvrement (6), est placé avec celle-ci dans la fenêtre longitudinale(17) de la tige du mécanisme (7) et est muni d'au moins un talon de guidage (16) faisant saillie dans la fente longitudinale (18) de la bande de recouvrement (6).

4. Mécanisme d'actionnement selon la revendication 1, caractérisé en ce que le carter de protection du mécanisme (1a, 1b) présente une partie allongée correspondant à la largeur et à la hauteur de la rainure, dans laquelle est guidé l'organe du mécanisme (9) qui est en prise avec l'organe d'accouplement (11) semblable à un pignon.
